# EUROPÄISCHE PATENTSCHRIFT

(11) **EP 0 564 996 B1**
(45) Veröffentlichungstag und Bekanntmachung des Hinweises auf die Patenterteilung: **10.01.1996**
(21) Anmeldenummer: 93105498.5
(22) Anmeldetag: 02.04.1993
(51) Int. Cl.: F04B 53/16, F04B 53/10

(54) **Hydraulikblock in einer Kolben- oder Plungerpumpe**
Hydraulic unit in a piston or plunger pump
Bloc hydraulique dans une pompe à piston ou à plongeur

(30) Priorität: 07.04.1992 CS 1045/92
(43) Veröffentlichungstag der Anmeldung: 13.10.1993
(73) Patentinhaber: KUNZ HRANICE a.s., CZ-753 33 Hranice (CZ)
(72) Erfinder: Hrncir, Pavel, Dipl.-Ing., Norska 17 (CS); Nepala, Miloslav, Zborovska 468 (CS); Skop, Karel, Dipl.-Ing., Hromuvka c. 1886 (CS); Tomecka, Petr, Dipl.-Ing., - (CS)
(74) Vertreter: Patentanwälte Beetz - Timpe - Siegfried Schmitt-Fumian - Mayr

(56) Entgegenhaltungen:
- EP-A- 0 011 903
- DE-U- 6 909 118
- FR-A- 2 061 811
- GB-A- 523 798
- US-A- 4 551 077
- US-A- 4 878 815

## Beschreibung

Die Erfindung betrifft einen Hydraulikblock für Kolben und Plungerpumpen, insbesondere für Hochdruckpumpen, die im Bergbau, in der Chemieindustrie und in Hüttenbetrieben eingesetzt werden.

Die hydraulische Ventil- und Dichtungsgruppe von Kolbenpumpen wird in der Regel so gestaltet, daß in den einzelnen senkrechten Bohrungen im Pumpengehäuse selbständige Saug und Druckventile und in den waagerechten Bohrungen Dichtungskörper angeordnet werden. Es gibt auch Kombinationen, bei denen in den senkrechten Bohrungen nur Druckventile und in den entsprechenden waagerechten Bohrungen nur die Saugventile und die Dichtungskörper sitzen. Außerdem sind Ausführungen bekannt, bei denen in die horizontalen Bohrungen im Pumpengehäuse Ventilkörper eingebaut sind, welche die Saug- und die Druckventile zu einer Funktionseinheit vereinigen, wobei in die entgegengesetzten Bohrungsenden Dichtungskörper eingesetzt sind. Diese bekannten Ausführungen haben den grundsätzlichen Nachteil, daß die Überwachung, die Wartung sowie der eventuelle Austausch der Ventilbaugruppe und der Dichtung in der Regel anspruchsvolle Demontagearbeiten erfordern sowie Produktionsverluste infolge des Stillstandes der Pumpe während dieser Arbeiten zur Folge haben.

Ferner ist es aus dem DE-Gbm 6 909 118 bekannt, das Saugventil, das Druckventil und die Dichtung des Plungers in einer ungeteilten ausnehmbaren Buchse anzuordnen, die in den Pumpenkörper eingeführt wird. Der Nachteil dieser Lösung besteht darin, daß durch die Gestaltung des Druckund des Saugventils eine Überwachung ohne Herausnahme des gesamten Ventil- und Dichtungsbauteils aus dem Pumpengehäuse nicht durchgeführt werden kann. Ferner muß bei einem Verschleiß oder einem Defekt an einer beliebigen Funktionsfläche der Ventile oder der Dichtung der gesamte Block ausgebaut werden. Ein grundsätzlicher, die Verwendung bei Hochdruckpumpen beschränkender Nachteil besteht in dem ungünstigen Verhältnis zwischen der Plungerfläche und der im Pumpenarbeitsraum für das Saugventil verfügbaren Fläche sowie der dadurch bedingte große tote Raum.

Aus der EP-A 11 903 ist eine Kolbenpumpe mit einem gattungsgemäßen Hydraulikblock bekannt, dessen hohlzylindrisches Gehäuse einen nach innen vorspringenden Ringansatz aufweist. An einer Stirnseite dieses Ringansatzes stützt sich die Schließfeder eines Tellerventils und an seiner anderen Seite stützt sich ein Tellerfederpaket ab, das über einen Druckring auf eine den Kolben umgebende berührungslose Dichtungsanordnung einwirkt. Eine Druckdichtung aus einem synthetischen Kunststoffmaterial ist zwischen dieser berührungslosen Dichtungsanordnung und einer axial anschließenden Führungshülse angeordnet, die radial innere Gleitringe zur Führung des Pumpenkolbens aufweist.

Gegenstand der Erfindung ist ein Hydraulikblock für Kolbenund Plungerpumpen, insbesondere für Hochdruckpumpen, in dessen Gehäuse zumindest ein Plunger, eine Hochdruckdichtung, eine Staubdichtung sowie ein Saug- und das Druckventil gelagert und abgedichtet sind. Der Gehäuseinnenraum ist in seinem mittleren Teil durch eine am Gehäuse angeformte Kreisring-Scheidewand unterteilt, zu deren einer Seite die Dichtungsbaugruppe, bestehend aus mindestens einer Führungskassette für den Plunger, der in der Dichtungsbuchse gelagerten Hochdruckdichtung, der Niederdruck-Staubdichtung und einer Dichtungsmutter, und zu deren anderer Seite die Ventilbaugruppe angeordnet ist. Die Ventilbaugruppe enthält eine gemeinsame Ventilbuchse, in der ein Arbeitsraum mit einer Sitzfläche für das Schließglied eines Saugventils ausgebildet ist. Eine durch Eindrehen der Außenfläche erzeugte Ringschulter bildet einen Sitz für ein Druckventil, wobei der Arbeitsraum und der Druckraum mindestens mittels eines in der Ventilbuchse ausgebildeten Überströmkanals miteinander verbunden sind. Die Ventilbuchse ist in dem Gehäuse befestigt und durch einen Deckel gesichert. Das Saugventil ist in der Ventilbuchse in einer Führung gelagert, die gegen Verschieben in der Ventilbuchse mittels einer Sicherheitsschraube abgesichert ist. In seinem mittleren Teil ist ein Überwurfring und im anderen Endteil eine verstellbare Anschlagfläche vorgesehen, wobei zwischen der Führung und dem Überwurfring eine Innenfeder eingespannt ist.

Die Ausbildung des Hydraulikblocks als ein ausbaubares Ganzes mit einer günstigen Anordnung der Dichtung und der gemeinsamen Ventilbuchse des Saugventils und des Druckventils ermöglicht ene Inspektion und eine Funktionsüberwachung des Saugventils und des Druckventils nach einfachem Abbau des Blockdeckels. Ferner können Dichtungen unterschiedlicher Durchmesser, eine zusätzliche Staubdichtung auf einfache Weise eingebracht und die Dichtungsfunktion durch Anziehen der Dichtungsmutter eingestellt werden. Das günstige Größenverhältnis zwischen der Plungerfläche und der für das Saugventil bestimmten Fläche verringert den toten Raum im Arbeitsraum der Pumpe erheblich. Die Erfindung vereinfacht ferner die Wartung der Pumpe und, was von besonderem Vorteil ist, verringert deren Stillstand, weil das Zusammenfügen der einzelnen Elemente des Hydraulikblockinhaltes außerhalb der Pumpe und das Auswechseln des gesamten Hydraulikblocks nach dem Abbau des Deckels vorgenommen werden können.

Weitere Vorzüge und Besonderheiten eines erfindungsgemäßen Hydraulikblocks lassen sich der folgenden Beschreibung eines in der Zeichnung dargestellten Ausführungsbeispiels entnehmen, die schematisch einen Axialschnitt durch einen Hydraulik block mit Plunger und Ventilen verschiedener Durchmesser in einem Blockgehäuse zeigt.

Wie aus der Zeichnung ersichtlich, enthält der Hydraulik block einen im wesentlichen hohlen Zylinderkörper 1, dessen Innenraum in seinem mittleren Teil von einer Kreisring-Scheidewand 101 in einen Dichtungsteil 2 und einen Ventilbauteil 3 unterteilt ist. In dem unteren Dichtungsbauteil 2 sind eine Führungskassette 21 für einen Plunger 4, mindestens eine in einer Dichtungsbuchse 23 mittels Stützringen 24 eingebettete mehrstufige Hochdruckdichtung 22, eine Niederdruck-Staubdichtung 25 und eine verstellbare Dichtungsmutter 26 hintereinander angeordnet. Der Ventilteil 3 enthält eine gemeinsame Ventilbuchse 31, in deren Endteil ein Arbeitsraum 311 ausgebildet ist, in den ein radialer Saugkanal 32 ausmündet und in dem sich ein Sitz 312 befindet. Im mittleren Teil der Ventilbuchse 31 ist eine gegen Verschiebung durch eine Querschraube 34 gesicherte Führung 33 gelagert. In der Führung 33 befindet sich ein pilzförmiges Ansaug-Ventilglied 5, das an einem Endteil einen Schließkegel 51, der den Kontakt mit dem Sitz 312 sichert, in seinem mittleren Teil einen zweiteiligen Überwurfring 52 und an seinem anderen Endteil eine verstellbare Anschlagfläche 53 aufweist. Zwischen der Führung 33 und dem Überwurfring 52 ist eine Innenfeder 54 gelagert. An einer äußeren Ringschulter 313 der Ventilbuchse 31 sitzt ein ringförmiges Schließglied 6 eines Druckventils, an dessen Stirnfläche eine Außenfeder 61 angreift. Der Arbeitsraum 311 der Ventilbuchse 31 ist über die Ringschulter 313, auf der das Druckventil 6 aufsitzt, mit einem Druckraum 314 über ein System von Strömungskanälen 35 verbunden. In den Druckraum 314 mündet ein radialer Druckkanal 37.

Die Ventilbuchse 31 ist im Innenraum des Gehäuses 1 fixiert und durch einen Deckel 7 gesichert, der mit Verschlußschrauben 8 auf dem Gehäuseende fixiert ist. Das Gehäuse 1 weist an seiner Außenwand mehrere Dichtringe 9 zur gegenseitigen Abdichtung der einzelnen Hydraulikblockteile und zur Abdichtung gegen andere, nicht dargestellte Pumpenteile auf.

Die Erfindung beschränkt sich nicht auf die dargestellte Ausführung, sondern umfaßt verschiedene Abwandlungen und Varianten. So kann der Plunger 4 durch einen Kolben ersetzt werden und das pilzförmige Saugventilglied 5 kann als Tellerventil ausgeführt sein. Ferner kann der Arbeitsraum 311 mit dem Druckraum 314 anstatt durch ein System von Strömungskanälen durch eine zentrale Überströmbahn 35 verbunden sein.

Zur Überprüfung eines der Segmente des Ventilbauteils 3 werden nicht dargestellte Anschläge zur Arretierung des Hydraulikblocks im Pumpengehäuse sowie die Verschlußschrauben 8 gelockert und der Deckel 7 entfernt. Bei Feststellung eines Defektes kann die Ventilbuchse 31 mit dem Saugventil 5 und dem Druckventil 6 herausgeschoben werden, ohne in den Dichtungsbauteil 2 einzugreifen. Analog verläuft die Demontage.

Bei Reparaturen des Dichtungsbauteils 2 oder zum Auswechseln des gesamten Hydraulikblocks wird das Außenende des Plungers 4 von dem nicht dargestellten Kreuzkopf gelöst, die Anschläge gelockert, und das gesamte Gehäuse 1 wird aus der Pumpenbohrung herausgezogen. Nach Lösen der Dichtungsmutter 26 kann der Austausch eines beliebigen Segmentes des Dichtungsbauteils 2 ohne Eingriff in das Ventilbauteil 3 vorgenommen und der gesamte Hydraulikblock in die entsprechende Bohrung im Pumpengehäuse wieder eingeschoben werden.

Der Hydraulikblock kann bei allen Hochdruck-Kolben- bzw. -Plungerpumpen überall dort eingesetzt werden, wo minimale Stillstandzeiten der Pumpen bei Defekten gefordert werden. Besonders geeignet ist der erfindungsgemäße Hydraulikblock für Pumpen, bei denen die Druck- und Leistungskennziffern nach dem Arbeitsprozeß geändert werden müssen, wie z. B. bei hydraulischen Bergbauaggregaten.

## Patentansprüche

1. Hydraulikblock in einer Kolben- oder Plungerpumpe, bestehend aus einem langgestreckten hohlzylindrischen und beidendig geschlossenen Gehäuse (1), in dem der Kolben bzw. Plunger (4), eine Dichtungsanordnung (2) mit Hochdruckdichtung (22) und Staubabdichtung (25) sowie eine Ventilanordnung mit einem Saugventil (5) und einem Druckventil (6) angeordnet sind, wobei im mittleren Teil des Gehäuses (1) eine ringförmige Scheidewand (101) ausgebildet ist, die den Gehäuseinnenraum unterteilt und an deren einer Seite die Dichtungsanordnung (2) für den Kolben oder Plunger (4) sowie an deren anderer Seite die Ventilanordnung (3) mit dem Saugventil (5), einem Arbeitsraum (311) und einem den Arbeitsraum (311) über das Druckventil (6) mit einem Druckraum (314) verbindenden Strömungskanal (35) angeordnet sind, dadurch **gekennzeichnet**, daß das Gehäuse (1) zusammen mit der Dichtungsanordnung (2) und der Ventilanordnung (3) ausbaubar in einem Pumpengehäuse montiert ist und daß die ringförmige Scheidewand (101) mit ihrer einen Seite ein Gegenlager für eine Führungskassette (21) der Dichtungsanordnung (2) und mit ihrer anderen Seite ein Gegenlager für eine gemeinsame Ventilbuchse (31) des Saugventils (5) und des Druckventils (6) bildet.

2. Hydraulikblock nach Anspruch 1, dadurch gekennzeichnet, daß die Dichtungsanordnung (2) als Baugruppe hintereinander die den Endabschnitt des Kolbens oder Plungers (4) umgebende Führungskassette (21), eine die Hochdruckdichtung (22) aufnehmende Dichtungsbuchse (23), die Staubdichtung (25) und eine in das zylindrische Gehäuse (1) endseitig eingeschraubte Dichtungsmutter (26) umfaßt.

3. Hydraulikblock nach Anspruch 1 oder 2, dadurch gekennzeichnet, die daß die Ventilanordnung (3) als Baugruppe die den Arbeitsraum (311) enthaltende Ventilbuchse (31) mit einem Sitz (312) für ein federbelastetes Schließglied (51) des Saugventils (5) und eine an der Ventilbuchse (31) ausgebildete Auflage (313) für ein federbelastetes Schließglied des Druckventils (6) aufweist.

4. Hydraulikblock nach einem der Ansprüche 1 bis 3, dadurch gekennzeichnet, daß der den Arbeitsraum (311) mit dem Druckraum (314) verbindende Strömungskanal (35) im wesentlichen axial verlaufend in der Ventilbuchse (31) ausgebildet ist und in der Auflage (313) ausmündet.

5. Hydraulikblock nach einem der Ansprüche 1 bis 4, dadurch gekennzeichnet, daß der die Ventilbaugruppe (3) aufnehmende Teil des Gehäuses (1) stirnseitig durch einen lösbar befestigten Deckel (7) abgeschlossen ist.

6. Hydraulikblock nach einem der Ansprüche 1 bis 5, dadurch gekennzeichnet, daß das pilzförmige Saugventil (5) einen bolzenförmigen Ventilschaft aufweist, der in einer in der Ventilbuchse (31) lösbar fixierten Führungsbuchse (33) geführt ist, die eine Abstützung für die Feder (54) des Saugventils (5) bildet, und daß am Ventilschaft ein Ring (52) als Abstützung für das andere Ende der Feder (54) sowie ein verstellbarer Endanschlag (53) angeordnet sind.

7. Hydraulikblock nach einem der Ansprüche 1 bis 6, dadurch gekennzeichnet, daß die Auflage (313) als radialer Teil einer Ringschulter der Ventilbuchse (31) ausgebildet ist und daß das Schließglied des Druckventils ein von einer Schließfeder (61) gegen die Auflage (313) gedrückter Ring mit einem inneren Führungsansatz ist.

## Claims

1. Block hydraulic in a pump piston or plunger assembled from a elongated hollow-cylindrical casing and closed on both ends (1), in what is located the piston or plunger (4), a sealing set (2) with a high pressure packing (22) and a dust packing (25), so as a valves set with a suction and a delivery valve so it in the middle part of the body (1) a annular partition (101) built is, what separates the body interior and on their one side are located the sealing set (2) for the piston or plunger (4) so it on the other side the valves set (3) with a suction valve (5), a working space (311) and a working space (311) above the delivery valve (6) with a stream canal (35) what joins the pressure space (314) **distinguished** by the fact, that the body (1) is assembled dismountably with a sealing set (2) and a valves set (3) in a pump body and that the annular partition (101) forms with its one side a antibearing for a guide cash-box (21) and with their other side a antibearing for a common valve sleeve (31) of the suction valve (5) and of the delivery valve (6).

2. Block hydraulic according to claim 1 distinguished by the fact, that the sealing set (2) as a construction set includes one after the other a guide cash-box (21) surrounding the end section of the piston or plunger (4), a packing sleeve (23) taking up the high pressure packing (22), a dush packing (25) and on the end side a packing nut (26) screwed in the cylindrical body (1).

3. Block hydraulic according to claim 1 or 2 distinguished by the fact, that the valves set (3) as a construction set presents a valve sleeve (31) included in the working space (311) with a seat (312) for a shut-off element (51) loaded by a spring of the suction valve (5) and a support 313) built on the valve sleeve (31) for a shut-off element (51) loaded by a spring of the delivery valve (6).

4. Block hydraulic according to claims 1 to 3 distinguished by the fact, that the stream canal (35) joining the working space (311) with the pressure space (314) essentially passing through axially is constituted in the valve sleeve (31) and falls into the support.

5. Block hydraulic according to claims 1 to 4 distinguished by the fact, that the part of the body (1) supporting the valves construction set (3) is frontal closed by dismountably fixed cover (7).

6. Block hydraulic according to claims 1 to 5 distinguished by the fact, that the suction valve in form of mushroom (5) presents a valve sleeve (31) in form of pin, what is guided in a dismountably fixed guide sleeve (33), what forms a support of the spring (54) of the suction valve (5) and that is installed a ring on the valve stem as a support for the other end of the spring (54) so as an adjustable end stop (53).

7. Block hydraulic according to claims 1 to 6 distinguished by the fact, that the support (313) is formed as radial part of a ring arm of the valve sleeve (31) and that the shut-off of the delivery valve is a ring with an inside guide adapter pressed by an end spring (61) against the support (313).

## Revendications

1. Bloc hydraulique dans une pompe a piston ou à plongeur, qui comprend un corps allongé à longueur creux-cylindrique et renfermé de deux bouts (1), dans lequel sont placés un piston, évent. un plongeur (4), une garniture d'étanchéité (2) avec une presse-étoupe à haute pression (22) et une presse-étoupe poussiéreuse (25) ainsi- qu'une disposition des soupapes avec une soupape d'aspiration (5) et ladite de refoulement (6), pendant dans la partie de milieu du corps (1) est formée une paroi de séparation annulaire (101), qui divise l'espace intérieur du corps et à un coté dudit sont placées une garniture d'étenchéité (2) pour le piston ou plongeur (4) ainsi que à l'autre côté une disposition des soupapes (3) avec une soupape d'aspiration (5), un espace de travail (311) et un espace de travail (311) au-desus de la soupape de refoulement (6) avec un espace de pression (314) qui joint le canal d'écoulement, **repéré** par cela, que le corps est monté démontablement dans un corps de la pompe communement avec la garniture d'étenchéité (2) et la disposition de soupapes (3) et que la paroi de séparation annulaire (101) fait avec son un coté un contrepalier pour une casette de guidage (21) de la garniture d étenchéité (2) et avec son autre côté un contrepalier pour une douille de soupape commune (31) de la soupape d'aspiration (5) et de refoulement (6).

2. Bloc hydraulique selon la revendication 1, repéré par cela, que la garniture d'étenchéité (2) comme un ensemble de construction comprend dans l'ordre une casette de guidage (21), qui entoure la section finale de piston ou plongeur (4), une douille d'étenchéité (23), qui fixe une presse-étoupe à haute pression (22), une presse-étoupe poussiéreuse (25) et un écrou de presse-étoupe (26), qui est vissé au côté final dans le corps cylindrique (1).

3. Bloc hydraulique selon la revendication 1 ou 2, repéré par cela, que la disposition de soupapes (3) comme un ensemble de construction présente une douille de soupape (31), qui comprend l'espace de travail (311) avec une selle (312) pour l'élément terminal (51) de la soupape d'aspiration (5), chargé par un ressort et un logement (313) formé à une douille de soupape (31) pour l'élément terminal (51) de la soupape de refoulement (6), chargé par un ressort.

4. Bloc hydraulique selon la revendication 1 jusq'à 3, repéré par cela, que le canal d'écoulement (35 ), qui joint l'espace de travail (311) avec l'espace de pression (314) et qui passe essentiellement axiallement, est formé dans la douille de soupape (31) et débouche en logement (313).

5. Bloc hydraulique selon la revendication 1 jusq'à 4, repéré par cela, que la partie du corps (1), qui fixe de face l'ensemble de construction de soupape (3), est terminée par un couvercle (7), qui est fixé démontablement.

6. Bloc hydraulique selon la revendication 1 jusq'à 5, repéré par cela, que la soupape d'aspiration (5) en forme de cèpe présente la tige de soupape en forme de cheville, qui passe par une douille de guidage (33), qui est fixée démontablement dans une douille de soupape (31), qui forme un renforcement pour le ressort (54) de la soupape d'aspiration (5) et que sont placés un anneau (52) comme renforcement pour l'autre extrémité du ressort (54) ainsi que une butée réglable (53).

7. Bloc hydraulique selon la revendication 1 jusq'à 6, repéré par cela, que le logement (313) est formé comme une partie radiale d'un bras annulaire de la douille de soupape (31) et que l'élément terminal (51) de la soupape de refoulement (6) est un anneau avec un collet intérieur de guidage , qui est pressé par un ressort terminal (61) contre le logement (313).
